# EUROPÄISCHE PATENTSCHRIFT

(11) **EP 1 607 542 B1**
(45) Veröffentlichungstag und Bekanntmachung des Hinweises auf die Patenterteilung: **17.03.2010**
(21) Anmeldenummer: 04405363.5
(22) Anmeldetag: 15.06.2004
(51) Int. Cl.: E04D 13/04

(54) **Dachwassereinlauf mit einer Wassersammelmulde und Verfahren zum Betrieb eines solchen Dachwassereinlaufs**
Roof water inlet with a water collecting trough and method of operating the same
Orifice d'entrée d'eau pour toiture avec collecteur d'eau et procédé de fonctionnement associé

(43) Veröffentlichungstag der Anmeldung: 21.12.2005
(73) Patentinhaber: Geberit International AG, 8645 Jona (CH)
(72) Erfinder: Eikelmann, Raphael, 8632 Tann-Dürnten (CH)
(74) Vertreter: Groner, Manfred

(56) Entgegenhaltungen:
- EP-A- 1 160 390
- EP-A- 1 203 851
- WO-A-95/15423
- WO-A-2004/027175

## Beschreibung

Die Erfindung betrifft einen Dachwassereinlauf mit einer Wassersammelmulde, die einen in einer Ebene eines Daches angeordneten Rand und einen im Abstand zu diesem Rand angeordneten Boden mit einer Öffnung aufweist und diese Öffnung zu einem unten am Boden angebrachten Ablauf führt und mit einem Ventil zur Regulierung der Ablaufleistung.

Dachwassereinläufe sind seit langem bekannt und werden insbesondere zur Entwässerung von Flachdächern und gefällschwachen Dächern verwendet. Beispielsweise offenbart die WO 95/15423 des Anmelders einen solchen Dachwassereinlauf. Dieser besitzt eine Wassersammelmulde und über dieser zwei Platten. Diese wirken als Umlenkplatten, sodass sich in der Ablaufleitung ein so genannte geschlossene Strömung bilden kann. Eine solche geschlossene Strömung hat den Vorteil, dass infolge einer Saugwirkung eine hohe Leistung erreicht werden kann. Der Durchmesser der Ablaufleitung kann dadurch kleiner sein, als ohne eine solche geschlossene Strömung.

Durch die EP 1 203 851 ist ein Dachwassereinlauf bekannt geworden, bei dem im Abstand zur Wassersammelmulde in einer Fallleitung ein Ablaufventil angeordnet ist. Dieses Ablaufventil wird mit einem Füllstandssensor geregelt, der in der Wassersammelmulde angeordnet ist. Das Ablaufventil ist so geregelt, dass die Ablaufleitung wenigstens angeordnet ist. Das Ablaufventil ist so geregelt, dass die Ablaufleitung wenigstens teilweise immer mit Wasser gefüllt ist. Dadurch ist es möglich, die Ablaufgeräusche zu vermindern. Zudem lässt sich die mechanische Belastung bei hoher Leistung infolge von dynamischen Schwankungen verringern. Dieser Dachwassereinlauf ist in der Herstellung jedoch vergleichsweise aufwändig.

Der Erfindung liegt die Aufgabe zugrunde, einen Dachwassereinlauf der genannten Art zu schaffen, der wesentlich kostengünstiger herstellbar ist. Der Dachwassereinlauf soll sich ebenfalls durch geringe Ablaufgeräusche und eine geringe mechanische Belastung auszeichnen.

Die Aufgabe ist bei einem gattungsgemässen Dachwassereinlauf gemäss Anspruch 1 gelöst. Durch die Anordnung des Ventils in der Wassersammelmulde kann ein regulierter Ablauf auch ohne einen Füllstandssensor erreicht werden. Das Ventil öffnet im Wesentlichen proportional zum Anfall des Regenwassers, so dass ein Ansaugen von Luft und damit die Bildung von Turbulenzen im Ablaufrohr weitgehend vermieden werden kann.

Der Dachwassereinlauf kann besonders kostengünstig hergestellt werden, da das Ventil als Schwimmerventil ausgebildet ist.

Vorzugsweise ist der Dachwassereinlauf so ausgebildet, dass sich das Ventil nach dem Erreichen einer vorbestimmten Wasserhöhe in der Wassersammelmulde selbsttätig öffnet. Nach dem Öffnen öffnet das Ventil vorzugsweise kontinuierlich entsprechend dem Wasseranfall. Mit ansteigender Wasserhöhe wird die Ablauföffnung entsprechend grösser und dadurch kann eine optimale Vollfüllung erreicht werden. Das Ventil ist so eingestellt, dass beispielsweise ab einer Leistung von 4 l/Sek. eine Vollfüllung gewährleistet ist. Bei einer kleineren Leistung erfolgt der Ablauf gravimetrisch, wobei auch hier kaum Luft angesaugt wird, da das Ventil entsprechend wenig geöffnet ist.

Die Erfindung betrifft zudem ein Verfahren zum Betrieb eines Dachwassereinlaufes der genannten Art. Bei diesem wird das Ventil so eingestellt, dass vor einer vorbestimmten Ablaufleistung von beispielsweise 4 1/Sek. ein gravimetrischer Ablauf und über dieser Leistung ein Ablauf mit Vollfüllung erfolgt.

Weitere vorteilhafte Merkmale ergeben sich aus den abhängigen Patentansprüchen, der nachfolgenden Beschreibung sowie der Zeichnung.

Es zeigen:
- Figur 1: schematisch einen Teilschnitt durch ein Dach mit zwei erfindungsgemässen Dachwassereinläufen und
- Figur 2: schematisch ein Schnitt durch einen erfindungsgemässen Dachwassereinlauf.

Der Dachwassereinlauf 1 besitzt eine Wassersammelmulde 2, die an einem Dach 3 montiert ist. Die Wassersammelmulde 2 besitzt einen oberen Rand 5, der sich im Wesentlichen in einer Ebene 4 des Dachs 3 befindet. Im Abstand zu diesem Rand 5 weist die Wassersammelmulde 2 eine Öffnung 9 auf, welche in eine Ablaufleitung 7 führt. Auf dem Dach 3 angesammeltes Wasser gelangt über den Rand 5 in die Wassersammelmulde 2 und schliesslich durch die Öffnung 9 in die Ablaufleitung 7.

In der Regel sind auf dem Dach 3 mehrere solche Dachwassereinläufe 1 angeordnet, die gemäss Figur 1 mit einer im Wesentlichen horizontalen Rohrleitung 19 miteinander verbunden sind. Diese Rohrleitung 19 ist an der Unterseite des Dachs 3 mit Trägern 23 fixiert und führt in ein Fallrohr 20. Grundsätzlich können auch mehrere solche Rohrleitungen 19 und Fallrohre 20 vorgesehen sein.

Über der Wassersammelmulde 2 ist ein an sich üblicher abnehmbarer Laubfangkorb 18 angeordnet. Dieser ist für Wasser 22, jedoch nicht für grössere feste Teile, wie beispielsweise Laub, durchgängig. Ein solcher Laubfangkorb 18 ist jedoch nicht zwingend.

In der Wassermulde 2 ist ein Ventil V angeordnet, das ein Gehäuse 11 aufweist, das einen nach oben ragenden Führungsteil 24 besitzt. Das untere Ende des Gehäuses ist als Flansch 12 ausgebildet, der über der Öffnung angeordnet und fest mit der Wassersammelmulde 2 verbunden ist. Der Flansch 12 besitzt wenigstens einen mittigen Durchgang 14, der mit Öffnungen 15 eines Führungsteils 24 verbunden ist. Am Führungsteil 24 ist ein Schwimmer 8 höhenverschieblich gelagert, der plattenförmig ausgebildet ist und mit einem rohrförmigen Schieber 10 am Führungsteil 24 gelagert ist. Der Schwimmer 8 ist beispielsweise hohl ausgebildet, aus einem geschäumten oder sonst wie leichten Werkstoff ausgebildet. Steigt das Wasser in der Wassersammelmulde 2 über die in Figur 2 gezeigte Anstauhöhe 16, so wird der Schwimmer 8 und mit diesem der Schieber 10 angehoben. Unterhalb dieser Anstauhöhe 16 bleibt das angestaute Wasser in der Wassersammelmulde 2 stehen. In der untersten Stellung liegt eine untere Kante 25 des Schiebers 10 auf dem Flansch 12 auf. Die Öffnungen 15 sind hierbei vom Schieber 10 abgedeckt.

Nachfolgend wird die Funktionsweise des Dachwassereinlaufs 1 näher erläutert.

Sammelt sich auf dem Dach 3 gemäss Figur 2 Wasser 22, so fliesst dieses über den Rand 5 in die Wassersammelmulde 2 und staut sich bis zur Anstauhöhe 16 an. Mit zunehmendem Wasseranfall steigt das Niveau des Wassers in der Wassersammelmulde 2 und hebt mit dem Schwimmer 8 den Schieber 10 an. Danach gelangt Wasser durch die teilweise freigegebenen Öffnungen 15 in den Durchgang 14 und schliesslich in die Ablaufleitung 7. Das in die Wassersammelmulde 2 einströmende Wasser wird durch den Schwimmer 8 in bekannter Weise und wie in Figur 2 gezeigt umgelenkt. Der Schwimmer 8 befindet sich wenigstens in der untersten Stellung wenigstens bereichsweise unterhalb des Randes 5 und bildet mit diesem einen umlaufenden vergleichsweise schmalen Rand R, durch den Wasser 22 abfliessen kann. Bereits in den tiefen Stellungen wird dadurch ein Ansaugen von Luft vermieden. Dadurch kann sich in der Rohrleitung 19 und im Fallrohr 20 eine geräuscharme Strömung bilden. Steigt das Wasserniveau 21 weiter an, so wird entsprechend der Schieber 10 weiter angehoben und damit die Öffnungen 15 zunehmend geöffnet. Der Durchgang durch die Öffnungen 15 wird entsprechend grösser. Dieser Vorgang erfolgt kontinuierlich bis schliesslich die untere Kante 25 des Schiebers 10 die Öffnungen 15 ganz freigibt und die Ablaufleistung somit maximal wird. Über den Öffnungen 15 befindet sich im Führungsteil 24 ein Luftraum 17, der oben mit einer Wandung 13 geschlossen ist, so dass von oben keine Luft angesaugt werden kann.

Sinkt das Wasserniveau 21 bei geöffnetem Ventil V, so fällt entsprechend kontinuierlich der Schieber 10 bis schliesslich die Öffnungen 15 geschlossen sind. Die Ablauföffnung wird somit entsprechend kontinuierlich verkleinert.

Durch die Selbstregulierung des Abflusses verringern sich von Anfang an die Ablaufgeräusche, die durch Schwingungen und durch mitgenommene Luft verursacht werden. Durch die Dämpfung der Schwingungen wird auch die mechanische Belastung im Rohrleitungssystem vermindert. Das Ventil V kann als Schwimmerventil mechanisch sehr einfach und trotzdem funktionssicher ausgebildet werden. Ein Füllstandssensor oder ähnliche Messmittel sind nicht erforderlich.

### Bezugszeichenliste

- 1: Dachwassereinlauf
- 2: Wassersammelmulde
- 3: Dach
- 4: Ebene
- 5: Rand
- 6: Boden
- 7: Ablaufleitung
- 8: Schwimmer
- 9: Öffnung
- 10: Schieber
- 11: Gehäuse
- 12: Flansch
- 13: Wandung
- 14: Durchgang
- 15: Öffnungen
- 16 i: Anstauhöhe
- 17: Luftkammer
- 18: Laubfangkorb
- 19: Rohrleitung
- 20: Fallrohr
- 21: Wasserniveau
- 22: Wasser
- 23: Träger
- 24: Führungsteil
- 25: Kante
- R: Rand
- V: Ventil

## Patentansprüche

1. Dachwassereinlauf mit einer Wassersammeimulde (2), die einen im Wesentlichen in einer Ebene (4) eines Dachs (3) anzuordnenden Rand (5) und einen im Abstand zu diesem Rand (5) angeordneten Boden (6) mit einer Öffnung (9) aufweist und diese Öffnung (9) zu einer unten am Boden (6) anzubringenden Ablaufleitung (7) führt und mit einem Ventil (V) zur Regulierung der Ablaufleistung, wobei das Ventil (V) an der genannten Öffnung (9) der Wassersammelmulde (2) angeordnet ist, **dadurch gekennzeichnet, dass** das Ventil (V) selbstregulierend und als Schwimmerventil ausgebildet ist.

2. Dachwassereinlauf nach Anspruch 1 2, **dadurch gekennzeichnet, dass** das Ventil (V) nach dem Erreichen einer vorbestimmten Wasserhöhe (16) in der Wassersammelmulde (2) selbsttätig öffnet.

3. Dachwassereinlauf nach Anspruch 1 oder 2 , **dadurch gekennzeichnet, dass** das Ventil (V) kontinuierlich öffnet.

4. Dachwassereinlauf nach einem der Ansprüche 1 bis 3, **dadurch gekennzeichnet, dass** das Ventil (V) einen Schieber (10) aufweist, der an einem Führungsteil (24) höhenverschieblich gelagert ist.

5. Dachwassereinlauf nach Anspruch 4, **dadurch gekennzeichnet, dass** der Schieber (10) mit einem Schwimmer (8) verbunden ist.

6. Dachwassereinlauf nach Anspruch 4 oder 5, **dadurch gekennzeichnet, dass** der Führungsteil (24) wenigstens einen Durchgang (14, 15) aufweist, durch den nach dem Erreichen einer vorbestimmten Stauhöhe (16) Wasser bei angehobenem Schieber (10) abfliessen kann.

7. Dachwassereinlauf nach einem der Ansprüche 1 bis 6, **dadurch gekennzeichnet, dass** das Ventil (V) einen plattenförmigen höhenverstellbaren Teil (8) aufweist, der wenigstens in einer unteren Stellung wenigstens bereichsweise in die Wassersammelmulde (2) hineinragt.

8. Verfahren zum Betrieb eines Dachwassereinlaufs nach Anspruch 1, **dadurch gekennzeichnet, dass** das Ventil (V) nach dem Erreichen einer vorbestimmten Füllung der Wassersammelmulde (2) durch einströmendes Wasser (22) kontinuierlich öffnet.

9. Verfahren nach Anspruch 8, **dadurch gekennzeichnet, dass** das Ventil (V) bis zum Erreichen einer maximalen Öffnung geöffnet wird.

10. Verfahren nach Anspruch 8 oder 9, **dadurch gekennzeichnet, dass** das Ventil (V) bei sinkendem Wasserniveau (21) kontinuierlich schliesst.

## Claims

1. Roof-water inlet with a water-collecting trough (2), which has a periphery (5) to be arranged essentially in a plane (4) of a roof (3) and also has a base (6) which is spaced apart from this periphery (5) and has an opening (9), this opening (9) leading to a drainage line (7) to be fitted on the base (6) at the bottom, and with a valve (V) for regulating the drainage capacity, wherein the valve (V) is arranged on the aforementioned opening (9) of the water-collecting trough (2), **characterized in that** the valve (V) is self-regulating and designed as a float valve.

2. Roof-water inlet according to Claim 1, **characterized in that** the valve (V) opens automatically once a predetermined water level (16) has been reached in the water-collecting trough (2).

3. Roof-water inlet according to Claim 1 or 2, **characterized in that** the valve (V) opens continuously.

4. Roof-water inlet according to one of Claims 1 to 3, **characterized in that** the valve (V) has a slide (10) which is mounted in a height-displaceable manner on a guide part (24).

5. Roof-water inlet according to Claim 4, **characterized in that** the slide (10) is connected to a float (8).

6. Roof-water inlet according to Claim 4 or 5, **characterized in that** the guide part (24) has at least one through-passage (14, 15) through which water can flow out, with the slide (10) raised, once a predetermined accumulation level (16) has been reached.

7. Roof-water inlet according to one of Claims 1 to 6, **characterized in that** the valve (V) has a height-adjustable plate-like part (8) which, at least in a bottom position, projects, at least in certain regions, into the water-collecting trough (2).

8. Method of operating a roof-water inlet according to Claim 1, **characterized in that** the valve (V) opens continuously by virtue of water (22) flowing in once a predetermined filling level of the water-collecting trough (2) has been reached.

9. Method according to Claim 8, **characterized in that** the valve (V) is opened until maximum opening has been reached.

10. Method according to Claim 8 or 9, **characterized in that** the valve (V) closes continuously as the water level (21) drops.

## Revendications

1. Orifice d'entrée d'eau pour toiture doté d'un collecteur d'eau (2) qui comporte un bord (5) à disposer pour l'essentiel dans un plan (4) d'une toiture (3) et un fond (6) disposé à une certaine distance de ce bord (5), avec une ouverture (9), ladite ouverture (9) conduisant à une conduite d'écoulement (7) devant être disposée dans le bas de ce fond (6) et étant pourvue d'une vanne (V) pour la régulation du débit d'écoulement, la vanne (V) étant disposée au niveau de ladite ouverture (9) du collecteur d'eau (2), **caractérisé en ce que** la vanne (V) est autorégulatrice et prend la forme d'une vanne à flotteur.

2. Orifice d'entrée d'eau pour toiture selon la revendication 1, **caractérisé en ce que** la vanne (V) s'ouvre automatiquement après qu'une certaine hauteur d'eau (16) ait été atteinte dans le collecteur d'eau (2).

3. Orifice d'entrée d'eau pour toiture selon la revendication 1 ou 2, **caractérisé en ce que** la vanne (V) s'ouvre en continu.

4. Orifice d'entrée d'eau pour toiture selon l'une quelconque des revendications 1 à 3, **caractérisé en ce que** la vanne (V) comporte un robinet-vanne (10) mobile en hauteur disposé au niveau d'une partie de guidage (24).

5. Orifice d'entrée d'eau pour toiture selon la revendication 4, **caractérisé en ce que** le robinet-vanne (10) est relié à un flotteur (8).

6. Orifice d'entrée d'eau pour toiture selon la revendication 4 ou 5, **caractérisé en ce que** la partie de guidage (24) comporte au moins un passage (14, 15) à travers lequel l'eau peut s'écouler lorsque le robinet-vanne (10) est soulevé, une fois une certaine hauteur accumulée (16) atteinte.

7. Orifice d'entrée d'eau pour toiture selon l'une quelconque des revendications 1 à 6, **caractérisé en ce que** la vanne (V) est un élément (8) en forme de plaque mobile en hauteur qui ressort au moins en partie dans le collecteur d'eau (2) dans une position inférieure.

8. Procédé de fonctionnement d'un orifice d'entrée d'eau pour toiture selon la revendication 1, **caractérisé en ce que** la vanne (V) s'ouvre en continu une fois atteint un niveau de remplissage prédéfini du collecteur d'eau (2) du fait de l'eau (22) affluant dans celui-ci.

9. Procédé selon la revendication 8, **caractérisé en ce que** la vanne (V) s'ouvre jusqu'à une ouverture maximale.

10. Procédé selon la revendication 8 ou 9, **caractérisé en ce que** la vanne (V) se ferme en continu à mesure que le niveau d'eau (21) descend.
